# EUROPÄISCHE PATENTSCHRIFT

(11) **EP 1 651 918 B1**
(45) Veröffentlichungstag und Bekanntmachung des Hinweises auf die Patenterteilung: **19.12.2012**
(21) Anmeldenummer: 04740944.6
(22) Anmeldetag: 13.07.2004
(51) Int. Cl.: F26B 15/10, F26B 3/28, F26B 21/14

(54) **VORRICHTUNG ZUR AUSHÄRTUNG EINER AUS EINEM MATERIAL, DAS UNTER ELEKTROMAGNETISCHER STRAHLUNG AUSHÄRTET, INSBESONDERE AUS EINEM UV-LACK ODER AUS EINEM THERMISCH AUSHÄRTENDEN LACK, BESTEHENDEN BESCHICHTUNG EINES GEGENSTANDES**
DEVICE FOR HARDENING A COATING OF AN OBJECT, WHICH IS MADE OF A MATERIAL HARDENING UNDER ELECTROMAGNETIC RADIATION, ESPECIALLY A UV LACQUER OR A THERMALLY HARDENING LACQUER
DISPOSITIF DE DURCISSEMENT D'UN REVETEMENT D'UN OBJET, CE REVETEMENT ETANT CONSTITUE D'UN MATERIAU DURCISSANT SOUS L'ACTION D'UN RAYONNEMENT ELECTROMAGNETIQUE, NOTAMMENT D'UNE PEINTURE UV OU D'UNE PEINTURE A DURCISSEMENT THERMIQUE

(30) Priorität: 24.07.2003 DE 10335002; 13.05.2004 DE 102004023539
(43) Veröffentlichungstag der Anmeldung: 03.05.2006
(73) Patentinhaber: Eisenmann AG, 71032 Böblingen (DE)
(72) Erfinder: SWOBODA, Werner, 71032 Böblingen (DE); FLOTHMANN, Wieland, 71159 Mötzingen (DE)
(74) Vertreter: Ostertag, Ulrich
(86) Internationale Anmeldenummer: PCT/EP2004/007697
(87) Internationale Veröffentlichungsnummer: WO 2005/011878

(56) Entgegenhaltungen:
- EP-A- 0 851 193
- EP-A- 1 264 642
- WO-A-02/095311
- DD-A- 8 211
- DE-A- 10 261 298
- DE-A- 19 957 900
- DE-U- 29 811 072
- FR-A- 1 048 715
- FR-A- 2 806 153
- US-A- 4 530 165
- US-A- 4 772 374
- US-A- 5 060 594
- US-A- 5 070 625
- US-A- 5 245 763
- US-A- 5 722 761
- US-B1- 6 394 796
- US-B2- 6 457 846

## Beschreibung

Die Erfindung betrifft eine Vorrichtung zur Aushärtung einer aus einem Material, das unter elektromagnetischer Strahlung aushärtet, bestehenden Beschichtung eines Gegenstandes nach dem Oberbegriff des Patentanspruchs 1.

Unter UV-Licht aushärtende Lacke werden bisher hauptsächlich zur Lackierung von empfindlichen Gegenständen, beispielsweise Holz oder Kunststoff, eingesetzt. Dort kommt besonders der Vorteil dieser Lacke zum Tragen, dass sie bei sehr niedrigen Temperaturen polymerisiert werden können. Hierdurch wird das Material der Gegenstände vor Zersetzung oder Ausgasung bewahrt. Die Aushärtung von Beschichtungsmaterialien unter UV-Licht besitzt jedoch noch weitere Vorteile, welche dieses Beschichtungsverfahren nunmehr auch für die Anwendung in anderen Gebieten interessant macht. Dabei handelt es sich insbesondere um die kurze Aushärtzeit, die sich insbesondere bei solchen Beschichtungsverfahren, die im kontinuierlichen Durchlauf arbeiten, unmittelbar in einer Verkürzung der Anlagenlänge niederschlägt. Dies ist mit enormen Kosteneinsparungen verbunden. Gleichzeitig kann die Einrichtung, mit welcher die in den Innenraum der Vorrichtung einzubringenden Gase konditioniert werden, verkleinert werden, was ebenfalls zu Kosteneinsparungen beiträgt. Schließlich ist die niedrige Betriebstemperatur auch bei solchen Gegenständen, die an und für sich höhere Aushärttemperaturen vertragen könnten, aus Gründen der Einsparung von Energie, und zwar insbesondere thermischer Energie, von Vorteil.

Viele der Gegenstände, die man gerne mit UV-härtenden Materialien beschichten würde, so z.B. Fahrzeugkarosserien, weisen eine stark unebene, oft dreidimensional gekrümmte Oberfläche auf, so dass es schwierig ist, diese Gegenstände in den Strahlungsbereich eines UV-Strahlers so einzubringen, dass alle Oberflächenbereiche etwa denselben Abstand von dem UV-Strahler aufweisen und die UV-Strahlung etwa unter einem rechten Winkel auf den jeweiligen Oberflächenbereich des Gegenstandes auftrifft.

Bekannte Vorrichtungen der eingangs genannten Art, wie sie bisher in der Holzindustrie eingesetzt werden, sind hierfür ungeeignet, da hier der oder die UV-Strahler unbeweglich angeordnet waren und die Gegenstände von dem Fördersystem in eine mehr oder weniger fixen Orientierung an dem oder den UV-Strahlern vorbeigeführt wurden.

In jüngster Zeit wurden zudem Lacke entwickelt, die bei Wärmeeinwirkung in einer Inertgasatmosphäre unter Ausbildung sehr harter Oberflächen aushärten. Die Wärme kann dabei auf unterschiedliche Weise, so etwa durch Konvektion oder durch Infrarot-Strahler, zugeführt werden. Im letzteren Falle stellen sich ähnliche Probleme, wie sie oben für den Einsatz von UV-Strahlern beschrieben sind. Insbesondere sollten also alle Oberflächenbereiche des zu lackierenden Gegenstandes in etwa dem gleichen Abstand an dem Infrarot-Strahler vorbeigeführt werden.

Eine Vorrichtung der eingangs genannten Art ist aus der EP 0 851 193 A2 bekannt geworden. Diese portalartig gestaltete Vorrichtung kann entlang der Längsachse einer Karosserie verfahren werden und weist Heizstrahler an seitlichen Ständern und am oberen Querbalken des Portals auf. Dabei sind zwei seitlich am Querbalken angebrachte Strahler gelenkig befestigt, während der mittlere Strahler um eine horizontale Achse drehbar ist. Durch eine Linearbewegung lassen sich außerdem alle Strahler auf einen vorgebbaren Abstand von der Karosserie einstellen.

Bei einem aus der DE 199 57 900 A1 bekannten Lichthärtungsverfahren wird eine Schutzgasatmosphäre verwendet, so dass unerwünschte Reaktionen von Luftsauerstoff mit der Beschichtung vermieden werden.

Lampenreflektoren mit variabler Geometrie, wie sie in der US 6 457 846 B2 vorgesehen sind, erlauben eine Veränderung der auftreffenden Strahlungsintensität.

Aufgabe der vorliegenden Erfindung ist es, eine Vorrichtung der eingangs genannten Art so auszugestalten, dass auch Beschichtungen auf kompliziert geformten, stark unebenen Gegenständen, insbesondere Fahrzeugkarosserien, mit gutem Ergebnis ausgehärtet werden können.

Diese Aufgabe wird erfindungsgemäß durch eine Vorrichtung mit den im Patentanspruch 1 angegebenen Merkmalen gelöst.

Die Veränderbarkeit der räumlichen Lage des mindestens einen Strahlers oder eines diesem zugeordneten Reflektors erlaubt es, wie aus dem Stand der Technik an sich bekannt ist, die Position der Strahlungsquellen, worunter in diesem Zusammenhang auch ein Reflektor verstanden wird, an die Raumform des beschichteten Gegenstandes anzupassen. Die Vorrichtung umfasst, wie ebenfalls bekannt ist, eine Steuerung, durch die die räumliche Lage des mindestens einen Strahlers oder des diesem zugeordneten Reflektors während einer Relativbewegung zwischen dem Gegenstand und der Strahlungsquelle automatisch an die Konturen des Gegenstandes angepasst wird.

Die Relativbewegung wird erfindungsgemäß erhalten, indem der beschichtete Gegenstand an dem oder den Strahlern mit Hilfe eines Fördersystems vorbeigeführt wird. Dabei wird programmgesteuert die räumliche Lage des oder der Strahler bzw. zugeordneter Reflektoren automatisch den Außenkonturen des Gegenstandes nachgeführt. Damit wird es auf einfache Weise möglich, alle Oberflächenbereiche des betreffenden Gegenstands im Einwirkungsbereich der elektromagnetischen Strahlung gleichmäßig und vollständig auszuhärten, indem auch komplizierte dreidimensionale Oberflächen gleichmäßig einer Strahlungsmenge und einer Strahlungsintensität ausgesetzt werden, wie sie zur Aushärtung des Materials erforderlich sind. Eine vollständige Aushärtung tritt nämlich nur ein, wenn die elektromagnetische Strahlung einerseits mit einer über einem Schwellenwert liegenden Intensität auf die Beschichtung auftrifft und andererseits diese Intensität auch über einen bestimmten Zeitraum hinweg aufrecht erhalten wird. Bei zu geringer Intensität kommt eine Polymerisationsreaktion nicht in Gang oder läuft nur unvollständig ab; bei zu kurzer Bestrahlung wird - selbst bei ausreichender Intensität - ebenfalls nur eine unvollständige Aushärtung erzielt.

Dabei ist erfindungsgemäß durch die Steuerung die räumliche Lage des mindestens einen Strahlers oder des diesem zugeordneten Reflektors derart veränderbar, dass während einer Förderbewegung des Gegenstands an dem mindestens einen Strahler vorbei die pro Flächeneinheit auf das Material auftreffende Menge an elektromagnetischer Strahlung und deren Intensität jeweils vorgebbare, zur Aushärtung erforderliche Schwellenwerte nicht unterschreitet. Diese Menge wird in der Photometrie als Bestrahlung bezeichnet und wird in der Einheit Ws/m² oder j/cm² angegeben. Für gängige UV-Lacke beispielsweise beträgt die erforderliche Bestrahlung einige wenige J/cm². Da eine geringe "Überbelichtung" der Beschichtung dieser im allgemeinen nicht schadet, genügt dieses Steuerungskriterium, um die gesamte Oberfläche gleichmäßig auszuhärten.

Vorzugsweise erstreckt sich ein erster Strahler innerhalb einer Ebene, die im wesentlichen parallel zu einer Transportebene des Fördersystems verläuft, wobei der erste Strahler in einer Richtung senkrecht zu der Transportebene motorisch verfahrbar ist. Zahlreiche zu beschichtende Gegenstände, etwa Karosserien von Kleinbussen, haben nämlich zumindest annähernd parallele ebene Seitenflächen, während eine der Transportebene abgewandte Begrenzungsfläche stärker konturiert und somit uneben ist. Falls in einem solchen Fall auch die parallelen Seitenflächen des Gegenstandes beschichtet sind und deswegen ausgehärtet werden müssen, umfasst die Vorrichtung vorzugsweise mindestens zwei weitere Strahler, die zu beiden Seiten einer Förderstrecke des Fördersystems angeordnet sind.

Falls diese Seitenflächen jedoch ebenfalls stärker konturiert sind, so ist es weiter bevorzugt, wenn die mindestens zwei weiteren Strahler in Richtungen senkrecht zu einer Förderrichtung des Fördersystems motorisch verfahrbar sind. Auf diese Weise läßt sich der Abstand zwischen den Seitenflächen des Gegenstandes und den mindestens zwei weiteren Strahlern automatisch verändern, während der Gegenstand zwischen den Strahlern hindurchgeführt wird.

Eine noch bessere Anpassung an die seitlichen Außenkonturen des Gegenstandes läßt sich erreichen, wenn die mindestens zwei weiteren Strahler jeweils um eine zur Förderrichtung parallele Achse motorisch verkipp- oder verschwenkbar sind.

Am einfachsten lassen sich die Strahler innerhalb der Vorrichtung anordnen, wenn sie an einem Portalgerüst befestigt werden, das eine Förderstrecke des Fördersystems brückenartig übergreift. Auf diese Weise wird eine ähnliche Anordnung erzielt, wie sie beispielsweise von Autowaschanlagen her bekannt ist.

Bei besonders empfindlichen Beschichtungen kann es in einer Weiterbildung der Erfindung allerdings auch zweckmäßig sein, die Steuerung so auszulegen, dass die pro Flächeneinheit auf das Material auftreffende Menge an elektromagnetischer Strahlung im wesentlichen konstant ist. Liegt dieser konstante Wert nur geringfügig über dem für die Aushärtung erforderlichen Schwellenwert, so wird eine stärkere "Überbelichtung", die z. B. zu einem Verspröden oder einer Verfärbung führen kann, vermieden.

Damit die Steuerung die räumliche Lage des mindestens einen Strahlers oder eines diesem zugeordneten Reflektors in der vorstehend geschilderten Weise verändern kann, müssen ihr die Raumformdaten des Gegenstandes bekannt sein. Diese Raumformdaten können beispielsweise von einer übergeordneten Datenverarbeitungsanlage zur Verfügung gestellt werden. Die Steuerung kann aber auch einen Speicher zum Speichern von Raumformdaten des Gegenstandes umfassen, so dass diese Daten auch lokal zur Verfügung stehen.

Zur Ermittlung der Raumformdaten kann eine dem mindestens einen Strahler in Förderrichtung - ggf. auch unmittelbar - vorgelagerte Meßstation vorgesehen sein, durch die die Raumformdaten des Gegenstandes erfaßbar sind.

In einer besonders einfachen Ausführung umfasst die Messstation lediglich eine oder mehrere Lichtschranken, die vorzugsweise in unmittelbarer Nähe des mindestens einen Strahlers angeordnet sind und mit der Steuerung zusammenwirken. Unterbricht der zu bestrahlende Gegenstand eine Lichtschranke, so wird eine entsprechende Ausweichbewegung des betroffenen Strahlers ausgelöst, wie dies ähnlich von Autowasch- oder Kollisionsschutzanlagen her bekannt ist.

Eine genauere Möglichkeit, die Raumform präzise zu erfassen, bietet die digitale Bildverarbeitung und -erkennung von Videobildern des Gegenstandes. Die Meßstation weist dann eine Videokamera und eine Einrichtung zur digitalen Bilderkennung auf.

Eine noch genauere Erfassung der Raumform ist möglich, wenn die Meßstation mindestens einen optischen Abtaster aufweist, der beispielsweise eine Infrarotlichtquelle enthalten kann, durch den der Gegenstand in mindestens einer Richtung scannerartig abtastbar ist.

Besonders bevorzugt wird diejenige Ausführungsform der Erfindung, bei welcher die Vorrichtung ein zumindest annähernd gasdichtes und für elektromagnetische Strahlung undurchlässiges Gehäuse aufweist, in dessen Innenraum der Gegenstand einführbar ist und in dem der mindestens eine Strahler angeordnet ist. Dieses Gehäuse sorgt dafür, dass in seitlicher Richtung keine elektromagnetische Strahlung und keine Gase entweichen können, was aus Gesundheitsgründen für das Bedienungspersonal notwendig ist.

Besonders bevorzugt wird, wenn dem Innenraum des Gehäuses ein Schutzgas zuführbar ist. Das Schutzgas hat primär die Funktion, die Anwesenheit von Sauerstoff im Strahlungsbereich der Strahler zu verhindern, da dieser Sauerstoff insbesondere unter dem Einfluss von UV-Licht in schädliches Ozon umgewandelt werden könnte und außerdem bei der Polymerisationsreaktion schädlich ist.

Das Schutzgas kann schwerer als Luft, insbesondere Kohlendioxid, oder auch leichter als Luft, insbesondere Helium, sein.

Wenn in unmittelbarer Nähe des mindestens einen Strahlers ein Einlass für das Schutzgas ist, so läßt sich dieses zugleich als Kühlgas für den Strahler nutzen. Alternativ oder zusätzlich hierzu kann jedoch auch mindestens ein Einlaß so ausgerichtet werden, dass das aus dem Einlaß austretende Schutzgas unmittelbar auf die augenblicklich bestrahlte Oberfläche gerichtet wird. Auf diese Weise ist gewährleistet, dass am Reaktionsort, an dem die elektromagnetische Strahlung die Aushärtung bewirkt, der Anteil an unerwünschten Fremdgasen sehr gering ist.

Das Gehäuse kann in der Nähe des mindestens einen Strahlers an seinen Innenflächen mit einer reflektierenden

Schicht versehen sein. Hierdurch können Strahler mit geringerer Leistung eingesetzt werden.

Die Reflektionswirkung wird dadurch verstärkt, dass die Schicht eine Vielzahl von Unebenheiten aufweist. Die Reflektionen erfolgen unter diesen Umständen unter sehr verschiedenen Winkeln, wodurch unerwünschte Strahlungsbündelungen vermieden werden.

Besonders günstig ist es dabei, wenn die reflektierende Schicht aus Aluminiumfolie besteht. Diese hat ein sehr gutes Reflektionsvermögen für elektromagnetische Strahlung und ist preiswert erhältlich. Außerdem kann eine Aluminiumfolie leicht zerknittert werden, wodurch sich auf einfache Weise die vorstehend beschriebenen Unebenheiten erzielen lassen.

Anstatt das gesamte Gehäuse mit Schutzgas zu befüllen, kann in dem Gehäuse auch ein zu einer Transportebene offener Behälter angeordnet sein, der mit dem Schutzgas befüllbar ist. Bei einem nach oben offenen Behälter sollte das Schutzgas schwerer als Luft sein; bei einem nach unten offenen haubenartigen Behälter leichter. Ob ein nach oben oder nach unten offener Behälter im Einzelfall vorzuziehen ist, hängt unter anderem auch von der Art des verwendeten Fördersystems ab. Bei Hängebahnen beispielsweise wird ein nach oben offener Behälter günstiger sein, da sich der Gegenstand dann relativ einfach von oben in den Behälter einbringen läßt.

Am Ein- und am Auslass des Gehäuses kann jeweils eine Schleuse für das Einbringen bzw. Ausbringen des Gegenstandes vorgesehen sein. Diese Schleusen verhindern, dass beim Einbringen und Ausbringen des Gegenstandes in das Gehäuse oder aus diesem größere Luftmengen aus der Außenatmosphäre in das Gehäuse gelangen. Außerdem schützen die Schleusen Bedienpersonen vor gesundheitsgefährdender Strahlung, beispielsweise vor UV-Licht.

Bei Gegenständen mit Hohlräumen kann es im übrigen zweckmäßig sein, einen weiteren Einlaß für Schutzgas innerhalb der eingangsseitigen Schleuse derart anzuordnen, dass die Hohlräume mit Schutzgas durchspült werden, wodurch darin enthaltene Luft verdrängt wird.

Da sich jedoch auch mit Schleusen das Eindringen von Luft, insbesondere von Sauerstoff, in den Innenraum des Gehäuses nicht vollständig unterdrücken läßt, ist zweckmäßigerweise eine Einrichtung zur Entfernung des Sauerstoffes aus der innerhalb des Gehäuses befindlichen Atmosphäre vorgesehen. Diese Einrichtung kann einen Katalysator zur katalytischen Bindung des Sauerstoffes, ein Filter zur Absorption oder auch ein Filter zur Adsorption von Sauerstoff umfassen.

Anstatt den mindestens einen Strahler selbst zu verfahren, zu verschwenken oder in sonstiger Weise in seiner Lage zu verändern, kann auch die Form eines diesem Strahler zugeordneten Reflektors zur Veränderung der Strahlungsbündelung veränderbar sein. Ein solcher Reflektor kann beispielsweise aus mehreren reflektierenden Segmenten aufgebaut sein, die sich einzeln verstellen lassen.

Wenn mindestens einem der Strahler auf der dem Gegenstand abgewandten Seite ein beweglicher Reflektor zugeordnet ist, ist eine zusätzliche Anpassung der Strahlungsrichtung an den Verlauf der Oberfläche des zu behandelnden Gegenstandes möglich.

Wenn das Beschichtungsmaterial zunächst noch verhältnismäßig viel Lösemittel enthält, wie dies beispielsweise bei wasserbasierten Lacken der Fall ist, kann die Vorrichtung zur Entfernung des Lösemittels aus dem Material der Beschichtung eine Vorwärmzone aufweisen.

Wenn dagegen pulverförmige Materialien verarbeitet werden sollen, kann die Vorrichtung zur Angelierung dieses pulverförmigen Materials eine entsprechende Vorwärmzone besitzen.

Ausgangsseitig kann die Vorrichtung zur Vervollständigung der Aushärtung eine Nachwärmzone aufweisen.

Die elektromagnetische Strahlung ist UV-Licht.

Bei den Gegenständen kann es sich um Fahrzeugkarosserien handeln.

Weitere Merkmale und Vorteile der Erfindung ergeben sich aus der nachfolgenden Beschreibung eines Ausführungsbeispiels anhand der Zeichnung. Darin zeigen:
- Figur 1: einen stark vereinfachten und nicht maßstäblichen Längsschnitt durch eine Vorrichtung zur Aushärtung eine UV-Lackes auf Fahrzeugkarosserien;
- Figur 2: ein Portalgerüst der in Figur 1 gezeigten Vorrichtung in einer Vorderansicht;
- Figur 3: einen UV-Strahler mit zugeordnetem Reflektor in einem Querschnitt.

In der Figur 1 ist eine Vorrichtung zur Aushärtung von UV-Lacken in einem stark vereinfachten und nicht maßstäblichen Längsschnitt gezeigt und insgesamt mit 10 bezeichnet. Die beispielhaft dargestellte Aushärtvorrichtung 10 ist Teil einer Lackieranlage, die dazu vorgesehen ist, eine Mehrschichtlackierung auf vormontierte Fahrzeugkarosserien 12 aufzubringen.

Die Aushärtvorrichtung umfaßt ein an sich bekanntes Fördersystem für die Fahrzeugkarosserien 12, das in dem dargestellten Ausführungsbeispiel eine Rollenbahn 14, darauf aufgesetzte Skid-Träger 16 sowie einen ersten Hubtisch 18 und einen zweiten Hubtisch 20 umfaßt. Mit Hilfe dieses Fördersystems werden die Fahrzeugkarosserien 12 der Aushärtvorrichtung 10 zugeführt und durch die einzelnen Stationen der Aushärtvorrichtung 10 transportiert. Bei diesen Stationen handelt es sich um eine Vorwärmzone 22, eine Meßstation 19, einen Bestrahlungstunnel 24 und eine Nachwärmzone 26.

Die Vorwärmzone 22 und die Nachwärmzone 26 enthalten jeweils mit 28 bzw. 30 angedeutete und als Heißluftheizungen ausgeführte Heizeinrichtungen, durch die sich die Temperatur in der Vorwärmzone 22 bzw. der Nachwärmzone 26 erhöhen läßt. Alternativ kommt eine Beheizung durch IR-Strahler oder mit Hilfe eines Magnetrons zur Erzeugung von Mikrowellen in Frage. Die Vorwärmzone 22 kann je nach Art des Beschichtungsmaterials unterschiedliche Funktionen ausführen: Handelt es sich bei diesem Material um lösemittelbasierte Stoffe, beispielsweise um Wasserlack, werden hier die Lösemittel weitestgehend entfernt. Handelt es sich um Pulvermaterial, dient die Vorwärmzone 22 dazu, das Pulver anzugelieren und auf diese Weise bereit zur Polymerisationsreaktion zu machen.

Bei dem Bestrahlungstunnel 24 handelt es sich um eine für Luft und UV-Licht weitgehend dichte Kabine, deren Innenraum 32 für die Fahrzeugkarosserien 12 nur über eine Einlaßschleuse 34 und eine Auslaßschleuse 36 zugänglich ist. Die Einlaßschleuse 34 und die Auslaßschleuse 36 sind in dem dargestellen Ausführungsbeispiel jeweils als Doppelschleusen mit zwei beweglichen Rolltoren 341, 342 bzw. 361, 362 ausgebildet.

Der Innenraum 32 des Bestrahlungstunnels 24 ist mit einem Schutzgas befüllbar, das in einem Gasbehälter 38 gespeichert und über eine in den Boden des Innenraums 32 mündende Leitung 40 in diesen einleitbar ist. Im dargestellten Ausführungsbeispiel handelt es sich bei dem Schutzgas um Kohlendioxid. Da gasförmiges Kohlendioxid schwerer als Luft ist, füllt es den Innenraum 32 des Bestrahlungstunnels 24 vollständig von unten nach oben aus. Falls als Schutzgas ein Gas verwendet wird, das leichter ist als Luft, z. B. Helium, so sollte das Schutzgas vorzugsweise von oben in den Innenraum 32 eingeleitet werden. Die Menge des über die Leitungen 14 zugeführten Schutzgases steht mit der Menge des Schutzgases, das unter anderem über die Einlaß- und Auslaßschleusen 34 bzw. 36 entweicht, in einem dynamischen Gleichgewicht.

Ferner ist der Innenraum 32 mit einem Regenerationskreislauf 42 verbunden, mit dem sich Sauerstoff aus der in dem Innenraum 32 enthaltenen Atmosphäre entfernen läßt.

In dem Innenraum 32 ist ferner ein Portalgerüst 44 angeordnet, das sich brückenartig über die Rollenbahn 14 erstreckt. An dem Portalgerüst 44 sind mehrere UV-Strahler befestigt, nämlich ein horizontal ausgerichter Dachstrahler 46 sowie mehrere vertikal ausgerichtete Seitenstrahler 48. Die Anordnung der UV-Strahler 46, 48 wird nachfolgend anhand der Figur 2 erläutert.

Die Figur 2 zeigt das Portalgerüst 44 mit daran befestigten UV-Strahlern in einer stark schematisierten Vorderansicht. Das Portalgerüst 44 überspannt brückenartig die Rollenbahn 14, auf der die Skid-Träger 16 mit den darauf befestigten Fahrzeugkarosserien 12 durch das Portalgerüst 44 hindurchgeführt werden können. An dem Portalgerüst 44 sind der Dachstrahler 46, ein Paar zu beiden Seiten der Rollenbahn 14 angeordnete untere Seitenstrahler 48a, 48b sowie ein Paar zu beiden Seiten der Rollenbahn 14 angeordnete obere Seitenstrahler 52a, 52b befestigt. Der Dachstrahler 46 sowie die vier Seitenstrahler 48a, 48b und 52a, 52b enthalten jeweils eine stabförmige Lichtquelle 53, der ein dahinter angeordneter Reflektor 55 zugeordnet ist.

Wie durch die Doppelpfeile in Figur 2 angedeutet ist, läßt sich die räumliche Lage der unteren Seitenstrahler 48a, 48b und der oberen Seitenstrahler 52a, 52b mit Hilfe von nicht näher dargestellten Stellmotoren in unterschiedlichster Weise verändern. Dies sei am Beispiel des unteren rechts dargestellten Seitenstrahlers 48b erläutert. Dieser Seitenstrahler 48b kann sowohl in der Vertikalrichtung, d. h. in Richtung des Doppelpfeils 54, als auch parallel zur Querachse der Fahrzeugkarosserie 12, d. h. in Richtung des Doppelpfeils 56, verstellt werden. Darüber hinaus kann der Seitenstrahler 48b um eine zur Förderrichtung parallele Achse verschwenkt werden, was durch einen Doppelpfeil 58 angedeutet ist.

Der Dachstrahler 46 ist in Vertikalrichtung (Pfeil 62) verfahrbar und überdies um eine Achse 64 drehbar, wie dies durch Doppelpfeile 66 angedeutet ist. Die seitlichen Aufhängungen des Dachstrahlers 46 sind in vertikal verlaufenden schlitzartigen Führungen gehalten und an Bändern 68a, 68b an einer sich über die gesamte Breite des Portals 4 erstreckenden Welle 70 aufgehängt. Über einen Antrieb 72 ist die Welle 70 um ihre Längsachse in eine Drehung versetzbar, wodurch die Bänder 68a, 68b auf- oder abgerollt und dadurch in ihrer Länge verändert werden können. Der Dachstrahler 46 senkt sich dabei entsprechend ab bzw. verfährt nach oben.

Anstelle eines einstückig ausgebildeten Dachstrahlers 46 kann auch ein in zwei oder mehrere Einzelsegmente unterteilter Dachstrahler vorgesehen sein. Durch Anpassung der Anordnung der Einzelsegmente an den Verlauf der nach oben weisenden Oberfläche der Fahrzeugkarosserie 12 kann auch dann, wenn diese Oberfläche stärker gewölbt ist, ein weitgehend konstanter Bestrahlungsabstand eingehalten werden.

Soll UV-Lack, der sich an Innenflächen der Fahrzeugkarosserie 12 befindet und von außen her durch die UV-Strahler 46, 48a, 48b, 52a, 52b nicht erreichbar ist, ausgehärtet werden, kann ein zusätzlicher UV-Strahler eingesetzt werden, der sich an einem beweglichen, in den Innenraum der Fahrzeugkarosserie 12 einführbaren Arm befindet.

Über eine Steuerungseinrichtung 74, die mit den einzelnen Stellmotoren über in Figur 2 gestrichelt angedeutete und insgesamt mit 76 bezeichnete Steuerleitungen verbunden ist, können die UV-Strahler 46, 48a, 48b, 52a, 52b so zu der Fahrzeugkarosserie 12 ausgerichtet werden, daß deren Außenkonturen gleichmäßig von allen Seiten mit UV-Licht bestrahlt werden. Der Abstand zwischen der Außenkontur der Fahrzeugkarosserie 12 und den UV-Strahlern 46, 48a, 48b, 52a, 52b ist dabei so gewählt, daß die gesamte Menge an UV-Licht, d. h. die Bestrahlung, der die lackierte Oberfläche ausgesetzt ist, den für eine Polymerisation der Lackoberfläche erforderlichen Schwellenwert überschreitet. Da moderne Fahrzeugkarosserien 12 häufig eine relativ stark geschwungene Außenkontur aufweisen, werden die Positionen des Dachstrahlers 46, der Seitenstrahler 48a, 48b und 52a, 52b und ggfs. der Reflektoren 55 während des Durchfahrens der Fahrzeugkarosserie 12 durch das Portalgerüst 44 kontinuierlich an die das Portalgerüst 44 durchmessende Außenkontur der Fahrzeugkarosserie 12 angepaßt.

In der Steuerung 74 sind in einem Speicher 78 die hierfür erforderlichen Raumformdaten der Fahrzeugkarosserie 12 hinterlegt. Diese Raumformdaten können z. B. von einer übergeordneten Datenverarbeitungsanlage abgerufen werden, in der für sämtliche die Aushärtvorrichtung 10 durchlaufende Fahrzeugkarosserien 12 einschlägige Daten wie Art und Farbe der Lackierung und Karosserietyp und -form hinterlegt sind. Es ist dann lediglich ein Lesegerät erforderlich, welches den Typ der in den Bestrahlungstunnel 24 einlaufenden Fahrzeugkarosserie 12 erkennt, so daß die diesem Typ zugeordneten Raumformdaten abgerufen werden können.

Alternativ oder zu Kontrollzwecken zusätzlich hierzu ist es möglich, die notwendigen Raumformkoordinaten auch mit der dem Portalgerüst 44 vorgelagerten Meßstation 19 zu ermitteln, die innerhalb der Einlaßschleuse 34 angeordnet ist (siehe Figur 1). Die Meßstation 19 weist ebenfalls ein portalartiges Gerüst auf, an dem eine Vielzahl optischer Abtaster 80 mit Infrarotlichtquellen sowohl in Vertikalrichtung als auch quer zur Förderrichtung 82 befestigt sind. Die Abtaster 80 erfassen scannerartig die Außenkontur der Fahrzeugkarosserie 12 bei deren Durchtritt durch die Meßstation 19.

Im folgenden wird die Funktion der Aushärtvorrichtung 10 beschrieben.

Es sei angenommen, daß in einer vorgeschalteten Beschichtungseinrichtung der Lackieranlage bereits mehrere Lackschichten aufgetragen worden sind. Bei der obersten Lackschicht handelt es sich um einen Klarlack, der als Pulver auf die bereits vorhandenen Lackschichten aufgebracht ist. Unter dem Einfluß von UV-Licht polymerisiert der Klarlack und härtet auf diese Weise aus. Voraussetzung hierfür ist zum einen, daß der pulverförmige Lack zuvor in einen quasi-flüssigen, gelartigen Zustand überführt wird. Hierfür dient die Vorwärmzone 22, in der eine darin eingebrachte Fahrzeugkarosserie 12 auf eine Temperatur von etwa 90° C erhitzt wird. Bei dieser Erweichungstemperatur geht das Pulver in den erwähnten gelartigen Zustand über.

Von der Vorwärmzone 22 wird der Skid-Träger 16 mit darauf aufgebrachter Fahrzeugkarosserie 12 über den ersten Hubtisch 18 abgesenkt und auf einen tiefer gelegenen Abschnitt der Rollenbahn 14 aufgesetzt. Durch sukzessives Öffnen und Schließen der Rollentore 341, 342 der Einlaßschleuse 34 wird die Fahrzeugkarosserie 12 in den Bestrahlungstunnel 24 eingebracht, ohne nennenswerte Mengen des darin enthaltenen Schutzgases nach außen dringen zu lassen.

In dem Innenraum 32 des Bestrahlungstunnels 24 erfolgt die eigentliche Aushärtung des nunmehr gelartigen Klarlacks mit Hilfe von UV-Bestrahlung. Das Schutzgas verdrängt die ursprünglich in dem Innenraum 32 vorhandene Luft und verhindert somit, daß das UV-Licht den molekularen Luftsauerstoff in Ozon umwandelt, welches die Polymerisationsreaktion verlangsamen würde.

Da insbesondere durch das Öffnen der Einlaßschleuse 34 und der Auslaßschleuse 36 Schutzgas verloren geht, wird während des Betriebs der Aushärtvorrichtung 10 laufend Schutzgas über den Gaskanal 40 in den Innenraum 32 eingeleitet.

Der Regenerationskreislauf 42 hat die Aufgabe, Sauerstoff, der über die Fahrzeugkarosserien 12 in den Innenraum 32 eingebracht wird oder beim Öffnen der Einlaßschleuse 34 oder der Auslaßschleuse 36 eindringt, aus der Atmosphäre in dem Innenraum 32 zu entfernen. Hierzu wird dem Innenraum 32 über eine Leitung 90 ständig Schutzgas entnommen und beispielsweise über einen Katalysator 92 geführt, der den Sauerstoff katalytisch bindet. Ein Teil dieses Schutzgases wird über die Leitung 94 wieder in den Innenraum 32 des Bestrahlungstunnels 24 zurückgegeben, während ein anderer Teil über eine Leitung 96 in die Außenatmosphäre entlassen wird.

Statt eines Katalysators 90 kann der Regenerationskreislauf 42 auch ein Sauerstoff adsorbierendes oder Sauerstoff absorbierendes Filter enthalten.

Nach dem Durchfahren des Portalgerüstes 44 verläßt die Fahrzeugkarosserie 12 den Bestrahlungstunnel 24 und wird über den zweiten Hubtisch 20 auf einen höher gelegenen Abschnitt der Rollenbahn 14 angehoben und in die Nacherwärmzone 26 eingebracht. In dieser Nachwärmzone, in der eine Temperatur von etwa 105° C herrscht, verweilt die Fahrzeugkarosserie 12 etwa 5 bis 10 Minuten lang, in denen die Polymerisationsreaktion vollständig zum Abschluß kommt.

Die Figur 3 zeigt den Dachstrahler 46 in einem vergrößerten Querschnitt. Der dem Dachstrahlers 46 zugeordnete Reflektor 55 ist bei diesem Ausführungsbeispiel in mehrere Einzelsegmente 100 unterteilt, die mit Hilfe von in Figur 3 nicht näher dargestellten Stellantrieben einzeln verstellt werden können. Auf diese Weise läßt sich die Richtcharakteristik der Dachstrahlers 46 gezielt verändern, wodurch die Strahlungswirkung des Dachstrahlers 46 z. B. an unterschiedliche Oberflächenneigungen angepaßt werden kann.

## Patentansprüche

1. Vorrichtung zur Aushärtung einer aus einem Material, das unter elektromagnetischer Strahlung aushärtet, bestehenden Beschichtung eines Gegenstandes (12) mit
a) mindestens einem elektromagnetische Strahlung erzeugenden Strahler (46, 48a, 48b, 52a, 52b),
b) einem Fördersystem (14, 16), welches den Gegenstand (12) in die Nähe des Strahlers (46, 48a, 48b, 52a, 52b) und von diesem wieder weg führt;
c) einer Steuerung (74), durch die die räumliche Lage des mindestens einen Strahlers (46, 48a, 48b, 52a, 52b) oder eines diesem zugeordneten Reflektors (55) automatisch an die Konturen des Gegenstandes (12) anpassbar ist,
wobei
d) die räumliche Lage des mindestens einen Strahlers (46, 48a, 48b, 52a, 52b) oder des diesem zugeordneten Reflektors (55) motorisch veränderbar ist,
**dadurch gekennzeichnet, dass**
e) die elektromagnetische Strahlung UV-Licht ist;
f) durch die Steuerung (74) die räumliche Lage des mindestens einen Strahlers (46, 48a, 48b, 52a, 52b) oder des diesem zugeordneten Reflektors (55) derart veränderbar ist, dass während einer Förderbewegung des Gegenstands (12) an dem mindestens einen Strahler (46, 48a, 48b, 52a, 52b) vorbei die pro Flächeneinheit auf das Material auftreffende Menge an elektromagnetischer Strahlung und deren Intensität jeweils vorgebbare, zur Aushärtung erforderliche Schwellenwerte nicht unterschreitet.

2. Vorrichtung nach Anspruch 1, **dadurch gekennzeichnet,**
**dass** sich ein erster Strahler (46) innerhalb einer Ebene erstreckt, die im wesentlichen parallel zu einer Transportebene des Fördersystems (14, 16) verläuft, und dass der erste Strahler (46) in einer Richtung (62) senkrecht zu der Transportebene motorisch verfahrbar ist.

3. Vorrichtung nach Anspruch 2, **dadurch gekennzeichnet,**
**dass** die Vorrichtung mindestens zwei weitere Strahler (48a, 48b, 52a, 52b)umfasst, die zu beiden Seiten einer Förderstrecke (14) des Fördersystems (14, 16) angeordnet sind.

4. Vorrichtung nach Anspruch 3, **dadurch gekennzeichnet,**
**dass** die mindestens zwei weiteren Strahler (48a, 48b, 52a, 52b) in Richtungen (54, 56) senkrecht zu einer Förderrichtung des Fördersystems (14, 16) motorisch verfahrbar sind.

5. Vorrichtung nach Anspruch 4, **dadurch gekennzeichnet,**
**dass** die mindestens zwei weiteren Strahler (48a, 48b, 52a, 52b) jeweils um eine zur Förderrichtung parallele Achse motorisch verkipp- oder verschwenkbar (58) sind.

6. Vorrichtung nach einem der Ansprüche 3 bis 5,
**dadurch gekennzeichnet, dass** die Strahler (46, 48a, 48b, 52a, 52b) an einem Portalgerüst (44) befestigt sind, das eine Förderstrecke (14) des Fördersystems (14, 16) brückenartig übergreift.

7. Vorrichtung nach einem der vorhergehenden Ansprüche,
**dadurch gekennzeichnet, dass** die Steuerung (74) so ausgelegt ist, dass die pro Flächeneinheit auf das Material auftreffende Menge an elektromagnetischer Strahlung im wesentlichen konstant ist.

8. Vorrichtung nach einem der vorhergehenden Ansprüche,
**dadurch gekennzeichnet, dass** die Steuerung (74) einen Speicher (76) zum Speichern von Raumformdaten des Gegenstandes (12) umfasst.

9. Vorrichtung nach einem der vorhergehenden Ansprüche,
**dadurch gekennzeichnet, dass** dem mindestens einen Strahler (46, 48a, 48b, 52a, 52b) in Förderrichtung eine Messstation (19) vorgelagert ist, durch die Raumformdaten des Gegenstandes (12) erfassbar sind.

10. Vorrichtung nach Anspruch 9, **dadurch gekennzeichnet, dass** die Messstation mindestens eine Lichtschranke umfasst.

11. Vorrichtung nach Anspruch 9 oder 10, **dadurch gekennzeichnet, dass** die Messstation eine Videokamera und eine Einrichtung zur digitalen Bilderkennung umfasst.

12. Vorrichtung nach einem der Ansprüche 9 bis 11, **dadurch gekennzeichnet, dass** die Messstation (19) mindestens einen optischen Abtaster (80) umfasst, durch den der Gegenstand (12) in mindestens einer Richtung scannerartig abtastbar ist.

13. Vorrichtung nach Anspruch 12, **dadurch gekennzeichnet, dass** der optische Abtaster (80) eine Infrarotlichtquelle umfasst.

14. Vorrichtung nach einem der vorhergehenden Ansprüche,
**dadurch gekennzeichnet, dass** sie ein zumindest annähernd gasdichtes und für elektromagnetische Strahlung undurchlässiges Gehäuse (24) aufweist, in dessen Innenraum (32) der Gegenstand (12) einführbar und in dem der mindestens eine Strahler (46, 48a, 48b, 52a, 52b) angeordnet ist.

15. Vorrichtung nach Anspruch 14, **dadurch gekennzeichnet, dass** dem Innenraum (32) des Gehäuses (24) ein Schutzgas zuführbar ist.

16. Vorrichtung nach Anspruch 15, **dadurch gekennzeichnet, dass** das Schutzgas schwerer als Luft, insbesondere Kohlendioxid, ist.

17. Vorrichtung nach Anspruch 16, **dadurch gekennzeichnet, dass** das Schutzgas leichter als Luft, insbesondere Helium, ist.

18. Vorrichtung nach einem der Ansprüche 15 bis 17, **dadurch gekennzeichnet, dass** in unmittelbarer Nähe des mindestens einen Strahlers (46, 48a, 48b, 52a, 52b) ein Einlass (40) für das Schutzgas ist.

19. Vorrichtung nach einem der Ansprüche 14 bis 18, **dadurch gekennzeichnet, dass** das Gehäuse (24) in der Nähe des mindestens einen Strahlers (46, 48a, 48b, 52a, 52b) mit einer reflektierenden Schicht ausgekleidet ist.

20. Vorrichtung nach Anspruch 21, **dadurch gekennzeichnet, dass** die reflektierende Schicht eine Vielzahl von Unebenheiten aufweist.

21. Vorrichtung nach einem der Ansprüche 19 oder 20, da
durch gekennzeichnet, dass die reflektierende Schicht aus einer Aluminiumfolie besteht.

22. Vorrichtung nach den Ansprüchen 14 und 15, **dadurch**
**gekennzeichnet, dass** in dem Gehäuse (24) ein zu einer Transportebene offener Behälter angeordnet ist, der mit dem Schutzgas befüllbar ist.

23. Vorrichtung nach den Ansprüchen 14 und 15, **dadurch**
**gekennzeichnet, dass** an einem Eingang und an einem Ausgang des Gehäuses (24) eine Schleuse (34, 36) zum Einbringen bzw. Ausbringen des Gegenstandes (12) angeordnet ist.

24. Vorrichtung nach Anspruch 23, **dadurch gekennzeichnet, dass** innerhalb der eingangsseitigen Schleuse ein Einlass für Schutzgas derart angeordnet ist, dass ein in dem Gegenstand vorhandener Hohlraum mit Schutzgas durchspült wird.

25. Vorrichtung nach Anspruch 14 und 15, **dadurch gekennzeichnet, dass** eine Einrichtung (42) zur Entfernung von Sauerstoff aus der innerhalb des Gehäuses (24) befindlichen Atmosphäre vorgesehen ist.

26. Vorrichtung nach Anspruch 25, **dadurch gekennzeichnet, dass** die Einrichtung (42) zur Entfernung von Sauerstoff einen Katalysator (92) zur katalytischen Bindung des Sauerstoffs aufweist.

27. Vorrichtung nach Anspruch 25 oder 26, **dadurch gekennzeichnet, dass** die Einrichtung (42) zur Entfernung von Sauerstoff ein Filter zur Absorption von Sauerstoff aufweist.

28. Vorrichtung nach einem der Ansprüche 25 bis 27, da durch gekennzeichnet, dass die Einrichtung zur Entfernung von Sauerstoff ein Filter zur Adsorption von Sauerstoff aufweist.

29. Vorrichtung nach einem der vorhergehenden Ansprüche,
**dadurch gekennzeichnet, dass** dem mindestens einen Strahler (46) ein Reflektor (55, 100) zur Strahlungsbündelung zugeordnet ist, dessen Form zur Veränderung der Strahlungsbündelung veränderbar ist.

30. Vorrichtung nach einem der vorhergehenden Ansprüche,
**dadurch gekennzeichnet, dass** dem mindestens einen Strahler (46, 48a, 48b, 52a, 52b) auf der dem Gegenstand abgewandten Seite ein beweglicher Reflektor zugeordnet ist.

31. Vorrichtung nach einem der vorhergehenden Ansprüche,
**dadurch gekennzeichnet, dass** sie zur Entfernung von Lösemitteln aus dem Material der Beschichtung eine Vorwärmzone (22) aufweist.

32. Vorrichtung nach einem Ansprüche 1 bis 30, **dadurch**
**gekennzeichnet, dass** sie zur Angelierung von pulverförmigem Material der Beschichtung eine Vorwärmzone (22) aufweist.

33. Vorrichtung nach einem der vorhergehenden Ansprüche,
**dadurch gekennzeichnet, dass** sie zur Vervollständigung der Aushärtung eine Nachwärmzone (26) aufweist.

34. Vorrichtung nach einem der Ansprüche 1 bis 33, **dadurch gekennzeichnet, dass** das Material ein UV-Lack ist.

35. Vorrichtung nach einem der vorhergehenden Ansprüche,
**dadurch gekennzeichnet, dass** der Gegenstand eine Fahrzeugkarosserie ist.

## Claims

1. Arrangement for hardening a coating of an object (12), said coating consisting of a material that hardens under electromagnetic radiation, with
a) at least one emitter (46, 48a, 48b, 52a, 52b) that generates electromagnetic radiation,
b) a conveying system (14, 16) that transports the object (12) into the vicinity of and away from the emitter (46, 48a, 48b, 52a, 52b),
c) a control device (74) by means of which the spatial orientation of the at least one emitter (46, 48a, 48b, 52a, 52b) or of a reflector (55) associated therewith can automatically be adapted to the contours of the object (12),
wherein
d) the spatial orientation of the at least one emitter (46, 48a, 48b, 52a, 52b) or of the reflector (55) associated therewith can be changed by means of a motor,
**characterised in that**
e) the electromagnetic radiation is UV-light;
f) by means of the control device (74) the spatial orientation of the at least one emitter (46, 48a, 48b, 52a, 52b) or of the reflector (55) associated therewith can be altered in such a way that, during a conveying movement of the object (12) past the at least one emitter (46, 48a, 48b, 52a, 52b), the amount of electromagnetic radiation incident per unit area on the material and its intensity in each case does not fall below predeterminable threshold values necessary for the hardening.

2. Arrangement according to claim 1, **characterised in that** a first emitter (46) extends within a plane that runs substantially parallel to a transporting plane of the conveying system (14, 16) and that the first emitter (46) can be driven by means of a motor in a direction (62) perpendicular to the transporting plane.

3. Arrangement according to claim 2, **characterised in that** the arrangement comprises at least two further emitters (48a, 48b, 52a, 52b) that are arranged on both sides of a conveying stretch (14) of the conveying system (14, 16).

4. Arrangement according to claim 3, **characterised in that** the at least two further emitters (48a, 48b, 52a, 52b) can be driven by means of a motor in directions (54, 56) perpendicular to a conveying direction of the conveying system (14, 16).

5. Arrangement according to claim 4, **characterised in that** the at least two further emitters (48a, 48b, 52a, 52b) can in each case be tilted or swivelled (58) by means of a motor about an axis parallel to the conveying direction.

6. Arrangement according to one of claims 3 to 5, **characterised in that** the emitters (46, 48a, 48b, 52a, 52b) are secured to a gantry (44) that spans a conveying stretch (14) of the conveying system (14, 16) in a bridge-like manner.

7. Arrangement according to one of the preceding claims, **characterised in that** the control device (74) is designed so that the amount of electromagnetic radiation incident per unit area on the material remains substantially constant.

8. Arrangement according to one of the preceding claims, **characterised in that** the control device (74) includes a memory (76) for storing spatial data of the object (12).

9. Arrangement according to one of the preceding claims, **characterised in that** a measuring station (19) is located upstream of the at least one emitter (46, 48a, 48b, 52a, 52b) in the conveying direction, by means of which station the spatial data of the object (12) can be determined.

10. Arrangement according to claim 9, **characterised in that** the measuring station comprises at least one light barrier.

11. Arrangement according to claim 9 or 10, **characterised in that** the measuring station comprises a video camera and a device for digital image recognition.

12. Arrangement according to one of claims 9 to 11, **characterised in that** the measuring station (19) comprises at least one optical scanner (80) by means of which the object (12) can be scanned in at least one direction.

13. Arrangement according to claim 10, **characterised in that** the optical scanner (18) comprises an infrared light source.

14. Arrangement according to one of the preceding claims, **characterised in that** it comprises a housing (24) that is at least virtually gas-tight and impermeable to electromagnetic radiation, into the interior (32) of which the object (12) can be introduced and in which the at least one emitter (46, 48a, 48b, 52a, 52b) is arranged.

15. Arrangement according to claim 14, **characterised in that** a protective gas can be fed into the interior (32) of the housing (24).

16. Arrangement according to claim 15, **characterised in that** the protective gas is heavier than air and is in particular carbon dioxide.

17. Arrangement according to claim 16, **characterised in that** the protective gas is lighter than air and is in particular helium.

18. Arrangement according to one of claims 15 to 17, **characterised in that** an inlet (40) for the protective gas is provided in the immediate vicinity of the at least one emitter (46, 48a, 48b, 52a, 52b).

19. Arrangement according to one of claims 14 to 18, **characterised in that** the housing (24) is covered with a reflecting layer in the vicinity of the at least one emitter (46, 48a, 48b, 52a, 52b).

20. Arrangement according to claim 21, **characterised in that** the reflecting layer comprises a plurality of unevennesses.

21. Arrangement according to claim 19 or 20, **characterised in that** the reflecting layer consists of an aluminium foil.

22. Arrangement according to claims 14 and 15, **characterised in that** a container open to a transporting plane is arranged in the housing (24), which container can be filled with the protective gas.

23. Arrangement according to claims 14 and 15, **characterised in that** a lock (34, 36) for respectively introducing and removing the object (12) is arranged at an inlet and at an outlet of the housing (24).

24. Arrangement according to claim 23, **characterised in that** an inlet for protective gas is arranged within the entry-side lock in such a way that a cavity present in the object is flushed out with protective gas.

25. Arrangement according to claims 14 and 15, **characterised in that** a device (42) is provided for removing oxygen from the atmosphere contained within the housing (24).

26. Arrangement according to claim 25, **characterised in that** the device (42) for removing oxygen comprises a catalyst (92) for the catalytic binding of the oxygen.

27. Arrangement according to claim 25 or 26, **characterised in that** the device (42) for removing oxygen comprises a filter for absorbing oxygen.

28. Arrangement according to one of claims 25 to 27, **characterised in that** the device for removing oxygen comprises a filter for adsorbing oxygen.

29. Arrangement according to one of the preceding claims, **characterised in that** a reflector (55, 100) for concentrating the radiation is associated with the at least one emitter (46), the shape of which reflector can be altered in order to change the radiation concentration.

30. Arrangement according to one of the preceding claims, **characterised in that** a moveable reflector is associated with the at least one emitter (46, 48a, 48b, 52a, 52b) on the side facing away from the object.

31. Arrangement according to one of the preceding claims, **characterised in that** it comprises a preheating zone (22) for removing solvents from the material of the coating.

32. Arrangement according to one of claims 1 to 30, **characterised in that** it comprises a preheating zone (22) for gelling pulverulent material of the coating.

33. Arrangement according to one of the preceding claims, **characterised in that** it comprises a post-heating zone (26) for completing the hardening.

34. Arrangement according to one of the preceding claims, **characterised in that** the material is a UV lacquer.

35. Arrangement according to one of the preceding claims, **characterised in that** the object is a vehicle body.

## Revendications

1. Dispositif de durcissement d'un revêtement existant d'un objet (12), ce revêtement étant constitué d'un matériau durcissant sous l'action d'un rayonnement électromagnétique, comprenant
a) au moins un émetteur (46, 48a, 48b, 52a, 52b) générant un rayonnement électromagnétique ;
b) un système de transport (14, 16), lequel amène l'objet (12) à proximité de l'émetteur (46, 48a, 48b, 52a, 52b) et l'en éloigne de nouveau ;
c) une commande (74) qui permet d'adapter automatiquement la position spatiale dudit au moins un émetteur (46, 48a, 48b, 52a, 52b) ou d'un réflecteur (55) associé à celui-ci aux contours de l'objet (12),
dans lequel
d) la position spatiale dudit au moins un émetteur (46, 48a, 48b, 52a, 52b) ou du réflecteur (55) associé à celui-ci est modifiable de façon motorisée,
**caractérisé en ce que**
e) le rayonnement électromagnétique est une lumière UV ;
f) la position spatiale dudit au moins un émetteur (46, 48a, 48b, 52a, 52b) ou du réflecteur (55) associé à celui-ci est modifiable par la commande (74) de telle manière que pendant un mouvement de transport de l'objet (12) devant ledit au moins un émetteur (46, 48a, 48b, 52a, 52b), la quantité de rayonnement électromagnétique atteignant le matériau par unité de surface et son intensité, ne sont pas inférieures à des valeurs seuils respectives prédéfinissables, nécessaires au durcissement.

2. Dispositif selon la revendication 1, **caractérisé en ce qu'**un premier émetteur (46) s'étend dans un plan qui s'étend sensiblement parallèlement à un plan de transport du système de transport (14, 16), et que le premier émetteur (46) est déplaçable de façon motorisée dans une direction (62) perpendiculaire au plan de transport.

3. Dispositif selon la revendication 2, **caractérisé en ce que** le dispositif comprend au moins deux autres émetteurs (48a, 48b, 52a, 52b) qui sont disposés des deux côtés d'une section de transport (14) du système de transport (14, 16).

4. Dispositif selon la revendication 3, **caractérisé en ce que** lesdits au moins deux autres émetteurs (48a, 48b, 52a, 52b) sont déplaçables de façon motorisée dans des directions (54, 56) perpendiculaires à une direction de transport du système de transport (14, 16).

5. Dispositif selon la revendication 4, **caractérisé en ce que** lesdits au moins deux autres émetteurs (48a, 48b, 52a, 52b) peuvent chacun basculer ou pivoter (58) de façon motorisée autour d'un axe parallèle à la direction de transport.

6. Dispositif selon une des revendications 3 à 5, **caractérisé en ce que** les émetteurs (46, 48a, 48b, 52a, 52b) sont fixés sur une structure en portique (44) qui chevauche à la manière d'un pont une section de transport (14) du système de transport (14, 16).

7. Dispositif selon une des revendications précédentes, **caractérisé en ce que** la commande (74) est conçue de façon que la quantité de rayonnement électromagnétique atteignant le matériau par unité de surface soit sensiblement constante.

8. Dispositif selon une des revendications précédente, **caractérisé en ce que** la commande (74) comprend une mémoire (76) pour mémoriser des données de forme spatiale de l'objet (12).

9. Dispositif selon une des revendications précédentes, **caractérisé en ce qu'**une station de mesure (19) est placée en amont dudit au moins un émetteur (46, 48a, 48b, 52a, 52b) dans la direction de transport, au moyen de laquelle les données de forme spatiale de l'objet (12) peuvent être enregistrées.

10. Dispositif selon la revendication 9, **caractérisé en ce que** la station de mesure comprend au moins une barrière photoélectrique.

11. Dispositif selon la revendication 9 ou 10, **caractérisé en ce que** la station de mesure comprend une caméra vidéo et un dispositif de reconnaissance numérique d'image.

12. Dispositif selon une des revendications 9 à 11, **caractérisé en ce que** la station de mesure (19) comprend au moins un dispositif de balayage optique (80) qui permet de balayer l'objet (12) dans au moins une direction à la manière d'un scanner.

13. Dispositif selon la revendication 12, **caractérisé en ce que** le dispositif de balayage optique (80) comprend une source de lumière infrarouge.

14. Dispositif selon une des revendications précédentes, **caractérisé en ce qu'**il comporte un boîtier (24) au moins à peu près étanche aux gaz et imperméable au rayonnement électromagnétique, à l'intérieur (32) duquel l'objet (12) peut être introduit et dans lequel ledit au moins un émetteur (46, 48a, 48b, 52a, 52b) est disposé.

15. Dispositif selon la revendication 14, **caractérisé en ce qu'**un gaz protecteur peut être amené à l'intérieur (32) du boîtier (24).

16. Dispositif selon la revendication 15, **caractérisé en ce que** le gaz protecteur est plus lourd que l'air, en particulier est du dioxyde de carbone.

17. Dispositif selon la revendication 16, **caractérisé en ce que** le gaz protecteur est plus léger que l'air, en particulier est de l'hélium.

18. Dispositif selon une des revendications 15 à 17, **caractérisé en ce qu'**une entrée (40) pour le gaz protecteur est prévue à proximité immédiate dudit au moins un émetteur (46, 48a, 48b, 52a, 52b).

19. Dispositif selon une des revendications 14 à 18, **caractérisé en ce que** le boîtier (24) est revêtu d'une couche réfléchissante à proximité dudit au moins un émetteur (46, 48a, 48b, 52a, 52b).

20. Dispositif selon la revendication 19, **caractérisé en ce que** la couche réfléchissante présente une pluralité d'inégalités.

21. Dispositif selon une des revendications 19 ou 20, **caractérisé en ce que** la couche réfléchissante est constituée d'une feuille d'aluminium.

22. Dispositif selon les revendications 14 et 15, **caractérisé en ce qu'**un récipient ouvert vers un plan de transport, qui peut être rempli du gaz protecteur, est disposé dans le boîtier (24).

23. Dispositif selon les revendications 14 et 15, **caractérisé en ce qu'**un sas (34, 36) pour faire entrer, respectivement sortir, l'objet (12) est disposé à une entrée et à une sortie du boîtier (24).

24. Dispositif selon la revendication 23, **caractérisé en ce qu'**une entrée pour le gaz protecteur est disposée à l'intérieur du sas côté entrée de telle sorte qu'une cavité présente dans l'objet soit traversée par un flux de gaz protecteur.

25. Dispositif selon les revendications 14 et 15, **caractérisé en ce qu'**un dispositif (42) pour éliminer l'oxygène de l'atmosphère se trouvant à l'intérieur du boîtier (24) est prévu.

26. Dispositif selon la revendication 25, **caractérisé en ce que** le dispositif (42) pour éliminer l'oxygène comporte un catalyseur (92) pour la liaison catalytique de l'oxygène.

27. Dispositif selon la revendication 25 ou 26, **caractérisé en ce que** le dispositif (42) pour éliminer l'oxygène comporte un filtre permettant l'absorption de l'oxygène.

28. Dispositif selon une des revendications 25 à 27, **caractérisé en ce que** le dispositif pour éliminer l'oxygène comporte un filtre permettant l'adsorption de l'oxygène.

29. Dispositif selon une des revendications précédentes, **caractérisé en ce qu'**un réflecteur (55, 100) pour focaliser le rayonnement est associé audit au moins un émetteur (46), dont la forme peut être modifiée pour modifier la focalisation du rayonnement.

30. Dispositif selon une des revendications précédentes, **caractérisé en ce qu'**un réflecteur mobile est associé audit au moins un émetteur (46, 48a, 48b, 52a, 52b) du côté éloigné de l'objet.

31. Dispositif selon une des revendications précédentes, **caractérisé en ce qu'**il comporte une zone de préchauffage (22) pour éliminer les solvants du matériau du revêtement.

32. Dispositif selon une des revendications 1 à 30, **caractérisé en ce qu'**il comporte une zone de préchauffage (22) pour gélifier le matériau pulvérulent du revêtement.

33. Dispositif selon une des revendications précédentes, **caractérisé en ce qu'**il comporte une zone de post-chauffage (26) pour compléter le durcissement.

34. Dispositif selon une des revendications 1 à 33, **caractérisé en ce que** le matériau est une peinture UV.

35. Dispositif selon une des revendications précédentes, **caractérisé en ce que** l'objet est une carrosserie de véhicule.
